# EUROPÄISCHE PATENTSCHRIFT

(11) **EP 0 034 316 B1**
(45) Veröffentlichungstag und Bekanntmachung des Hinweises auf die Patenterteilung: **20.08.1986**
(21) Anmeldenummer: 81100883.8
(22) Anmeldetag: 07.02.1981
(51) Int. Cl.: G09F 3/02

(54) **Etikettenband**
Web of labels
Bande d'étiquettes

(30) Priorität: 15.02.1980 DE 3005625
(43) Veröffentlichungstag der Anmeldung: 26.08.1981
(73) Patentinhaber: Esselte Pendaflex Corporation, Garden City New York 11530 (US)
(72) Erfinder: Wippern, Gerhard, D-6932 Hirschhorn/Neckar (DE)
(74) Vertreter: Weiss, Ursula, Dr.

## Beschreibung

Die Erfindung bezieht sich auf ein Etikettenband, bestehend aus einem Trägerband und in Reihe auf diesem Trägerband mittels einer Klebstoffschicht haftenden Etiketten, deren der Klebstoffschicht zugewandte . Seite klebstoffabweisend behandelt und die mittels Klammer, Bindfaden oder sonstiger Aufhängevorrichtung an einer Ware befestigt werden können. Etikettenbänder dieser Art sind bekannt aus der US-A-3 420 364.

Diese bekannten Etikettenbänder haben den Nachteil, daß sie zum Bedrucken und Ausgeben der Etiketten mittels Etikettiergeräten, die an sich zum Bedrucken, Ausgeben und Anbringen von auf einem Trägerband haftenden Selbstklebeetiketten bestimmt sind, ungeeignet sind. Etikettiergeräte dieser Art mit schrittweisem Abzug des Trägerbandes um eine Umlenkkante sind bekannt aus US-A-3 265 553 und 3 330 207.

Bei diesen weitverbreiteten Etikettiergeräten wird das Trägerband des zu einer Rolle gewickelten Etikettenbandes schrittweise um eine Umlenkeinrichtung gezogen, an der sich die Etiketten vom Trägerband ablösen. Die Etiketten des bekannten Etikettenbandes haften vereinzelt auf einem Trägerband und haben eine ovale Form. Diese Etiketten würden beim Ablösen vom Trägerband an der Umlenkvorrichtung beziehungsweise beim Verschieben in die Spendstellung aus dem Etikettenbedruck- und -ausgabegerät herausfallen.

Die in Etikettiergeräten zu verarbeitenden Etikettenbänder mit Selbstklebeetiketten sind bekannt aus US-A-3 503 834 und US-A-3 852 140. Diese Etikettenbänder haben den Nachteil, daß die auf dem Trägerband haftenden Etiketten nur als Selbstklebeetiketten verwendbar sind, nicht aber als Etiketten, die mittels einer Klammer, eines Bindfadens oder einer sonstigen Aufhängevorrichtung an einer Ware zu befestigen sind.

Schließlich sind aus der US-A-2 669 047 aus Anhängeetiketten sich zusammensetzende Etikettenstreifen bekannt, bei denen die Anhängeetiketten über leicht durchtrennbare Stege miteinander verbunden sind. Auch diese Etikettenstreifen haben den Nachteil, daß sie nicht in Etikettiergeräten der oben genannten Art bedruckt werden können.

Aufgabe der vorliegenden Erfindung ist es, ein Etikettenband der eingangs genannten Art derart auszubilden, daß die Anhängeetiketten oder mittels Klammern zu befestigenden Etiketten mit Hilfe von Etikettiergeräten bedruckt und ausgegeben werden können, die bisher nur für das Bedrucken und Ausgeben selbstklebender Etiketten bestimmt waren.

Diese Aufgabe wird erfindungsgemäß dadurch gelöst, daß zur Verwendung des Etikettenbandes in einem Etikettenbedruck- und -ausgabegerät, in dem das Trägerband schrittweise um eine Umlenkvorrichtung gezogen wird, an der sich die Etiketten vom Trägerband lösen, die aus etwa 100 bis 150 g/m² leichtem Karton oder einer entsprechend kartonsteifen Kunststoff-Folie bestehenden Etiketten über schmale, leicht durchtrennbare Stege, die zwischen kurzen Trennschnitten verbleiben, miteinander verbunden sind.

Aus Karton oder aus einer entsprechend steifen Kunststoff-Folie bestehende Etiketten des Etikettenbandes können ebenso wie die Selbstklebeetiketten der bekannten Etikettenbänder durch schrittweisen Abzug des Trägerbandes von der Etikettenvorratsrolle zur Bedruckvorrichtung des Etikettiergerätes und von dort zur Ausgabestelle transportiert werden. An der Ausgabestelle können die bedruckten Etiketten dem Gerät als Streifen zusammenhängender Etiketten entnommen und mittels Klammern, Bindfäden oder einem sonstigen Befestigungsmittel an einer Ware angebracht werden. Insbesondere die mit gleichem Preisaufdruck versehenen Etiketten können einen zusammenhängenden Streifen bilden.

Jedes Etikett kann im Bereich außerhalb des Schriftfeldes mit einer Aufhängeöse versehen sein, so daß diese Etiketten mittels fadenförmiger Anhänger und mit Hilfe eines Gerätes, z. B. nach der US-A-3103666, an textilen Bekleidungsstücken oder an Gewebtes angebracht werden können.

Weitere Merkmale der Erfindung ergeben sich aus den abhängigen Patentansprüchen.

In der folgenden Beschreibung werden Ausführungsbeispiele der Erfindung unter Bezugnahme aud die Zeichnung näher erläutert. Die Zeichnung zeigt in
Figur 1 eine Seitenansicht des Etikettenbandes nach der Erfindung mit einem um eine Umlenkvorrichtung geführten Trägerband ;
Figur 2 bis 3 Draufsichten auf zwei Ausführungsbeispiele von Etikettenbändern nach der Erfindung.

Wie aus Fig. 1 zu sehen ist, besteht das Etikettenband aus einem Trägerband 1 und in Reihe auf diesem Trägerband 1 mittels einer Klebstoffschicht 3 haftenden Etiketten 2. Diese Etikettenbänder werden in Etikettenbedruck- und -ausgabegeräten verarbeitet, in denen das Trägerband 1 schrittweise um eine Umlenkvorrichtung _{'}15 gezogen wird. Die Abzugsschritte entsprechen stets den Abständen der Etiketten voneinander, so daß nach jedem schrittweisen Abzug ein Etikett in eine Bedruckstellung gelangt und ein anderes Etikett in eine Ausgabestellung.

Bei dem erfindungsgemäßen Etikettenband sind die Etiketten 2 aus einem steiferen Material als Papier hergestellt und die dem Trägerband 1 zugewandte Seite 4 der Etiketten 2 ist klebstoffabweisend behandelt, während die den Etiketten 2 zugewandte Seite 5 des Trägerbandes 1 eine klebstoff-haltende Oberfläche aufweist. Im Bereich der Umlenkvorrichtung 15 löst sich das Etikett 2 vom Trägerband 1 ab, wobei die klebstoff-haltende Seite 5 des Trägerbandes 1 die Klebstoffschicht 3 mitnimmt und das Etikett 2 klebstofffrei abgibt.

Die Klebstoffschicht kann in Form zweier schmaler Streifen oder, wie die Fig. und 3 zeigen, eines mittleren Streifens auf das Trägerband 1 aufgebracht sein. Die Bereiche der Seiten 5 des.Trägerbandes 1, die mit der Abzugsvorrichtung eines Etikettiergerätes in Berührung kommen, sollten auf jeden Fall klebstofffrei sein.

Die Etiketten 2 sind durch kurze Trennschnitte 7 voneinander getrennt, wobei zwischen den Trennschnitten 7 Stege 8 verbleiben, über die die einzelnen Etiketten 2 leicht trennbar miteinander verbunden sind.

Bei dem Ausführungsbeispiel nach Fig.3 3 bilden je zwei aufeinanderfolgende Etiketten 2a, 2b ein Doppeletikett. Zwischen den einzelnen Etiketten 2a, 2b eines Doppeletiketts ist eine aufreißbare Schwächungslinie 9 eingestanzt. Auch bei diesem Etikettenband sind die Doppeletiketten jeweils, wie Fig. zeigt, durch kurze Trennschnitte 7, voneinander getrennt, so daß die Doppeletiketten 2a, 2b über leicht zerreißbare Stege 8 miteinander verbunden sind. Die Stege 8 lassen sich allerdings erheblich leichter durchrei- ßen als die Verbindungsstege der Schwächungslinie 9.

Bei dem Ausführungsbeispiel nach Fig. 2 sind in den beiden oberen Ecken der Etiketten 2 Löcher 10 eingestanzt, die als Befestigungsösen dienen können. Die Löcher 10 sind auch im Trägerband 1 eingestanzt, so daß diese gleichzeitig auch zur Steuerung eines registergenauen Bandabzuges dienen können.

Bei dem Ausführungsbeispiel nach Fig. 3 werden die Aufhängeösen 10 durch U-förmige Einschnitte 12 gebildet, welche Zungen umschließen, die aus der Ebene der Etiketten herausdrückbar sind.

Bei dem Etikettenband nach Fig. 3 sind die Seitenränder des Etikettenbandes wellenförmig, wobei die Etiketten jeweils in der Mitte ihrer Seitenränder Ausbauchungen 13 aufweisen. Zweckmäßigerweise sind die Aufhängeösen 10 im Bereich dieser Ausbauchungen 13 angeordnet.

Da die Etiketten 2, so wie Fig. zeigt, über schmale Stege 8 miteinander verbunden sind, kann die Kraft, mit der die Etiketten 2 auf dem Trägerband 1 haften, relativ gering sein. Das nicht abbindende feucht beziehungsweise klebrig bleibende Klebemittel kann als dünne Schicht oder auch in einem Punktraster auf das Trägerband 1 aufgetragen sein.

Damit die dem Trägerband 1 zugewandte Seite 4 der aus steifem Papier oder leichtem Karton hergestellten Etiketten 2 klebstoffabweisend ist, muß diese besonders behandelt werden, beispielsweise silikonisiert werden oder aber so geleimt und geglättet werden, daß sich die Gummierung bzw. die Klebestoffschicht 3 gut von den Etiketten 2 löst. In Fig. 1 sind die Dicken des Trägerbandes 1, der Etiketten 2 und der Klebstoffschicht 3 stark vergrößert. Die Dicke des Trägerbandes 1 kann etwa 0,1 mm, die Dicke der Etiketten etwa 0,2 bis 0,3 mm und die Dicke der Klebstoffschicht etwa 0,01 mm betragen.

## Patentansprüche

1. Etikettenband, bestehend aus einem Trägerband (1) und in Reihe auf diesem Trägerband (1) mittels einer Klebstoffschicht (3) haftenden Etiketten (2), deren der Klebstoffschicht (3) zugewandte Seite (4) klebstoffabweisend behandelt und die mittels Klammer, Bindfaden oder sonstiger Aufhängevorrichtung an einer Ware befestigt werden können, dadurch gekennzeichnet, daß zur Verwendung des Etikettenbandes in einem Etikettenbedruck- und ausgabegerät, in dem das Trägerband schrittweise um eine Umlenkvorrichtung (15) gezogen wird, an der sich die Etiketten vom Trägerband lösen, die aus etwa 100 bis 150 g/m² leichtem Karton oder einer entsprechend kartonsteifen Kunststoff-Folie bestehenden Etiketten (2) über schmale, leicht durchtrennbare Stege (8), die zwischen kurzen Trennschnitten (7) verbleiben, miteinander verbunden sind.

2. Etikettenband nach Anspruch 1, dadurch gekennzeichnet, daß je zwei aufeinanderfolgende Etiketten (2a, 2b) ein Doppeletikett bilden und zwischen ihnen eine aufreißbare Schwächungslinie (9) eingestanzt ist.

3. Etikettenband nach Anspruch 1, dadurch gekennzeichnet, daß in jedes Etikett (2) eine Aufhängeöse (10) eingestanzt ist.

4. Etikettenband nach Anspruch 3, dadurch gekennzeichnet, daß die Aufhängeöse (10) durch einen U-förmigen, eine herausdrückbare Zunge umschließenden Einschnitt (12) gebildet ist.

5. Etikettenband nach Anspruch 3 oder 4, dadurch gekennzeichnet, daß die Aufhängeöse (10) im Bereich einer Ecke des Etiketts (2) angeordnet ist.

6. Etikettenband nach Anspruch 3 oder 4, dadurch gekennzeichnet, daß die seitlichen Ränder der Etiketten (2a, 2b) in ihrer Mitte in bekannter Weise ausgebaucht sind und in diesen ausgebauchten Bereichen (13) die Aufhängeösen (10) angeordnet sind.

7. Etikettenband nach einem der Ansprüche 1 bis 6, dadurch gekennzeichnet, daß die Klebstoffschicht (3) in Form mindestens eines schmalen Streifens auf das Trägerband (1) aufgebracht ist.

## Claims

1. A label strip consisting of a backing strip (1) and labels (2) which are secured in a row to the backing strip (1) by means of a layer (3) of adhesive, wherein the side (4) of the labels which is towards the adhesive layer (3) is treated to be adhesive-repellent and wherein the labels (2) can be secured to an article by means of clips, tie threads or other connecting means, characterised in that for use of the label strip in a label printing and delivery device in which the backing strip is drawn stepwise around a direction-changing means (15) at which the labels come away from the backing strip, the labels (2) which consist of card weighing about 100 to 150 g/m² or a plastics film which is of corresponding card stiffness are interconnected by way of narrow, easily severable web portions (8) which remain between short separating cuts (7).

2. A label strip according to claim 1 characterised in that each two successive labels (2a, 2b) form a double label and a weakening line (9) which can be torn open is stamped between said labels.

3. A label strip according to claim 1 characterised in that an attachment eye (10) is stamped into each label (2).

4. A label strip according to claim 3 characterised in that the attachment eye (10) is formed by a U-shaped cut (12) which extends around a tongue portion which can be pressed out.

5. A label strip according to claim 3 or claim 4 characterised in that the attachment eye (10) is arranged in the region of a corner of the label (2).

6. A label strip according to claim 3 or claim 4 characterised in that the side edges of the labels (2a, 2b) are bulged out in their centre in known fashion and the attachment eyes (10) are disposed in said outwardly bulged regions (13).

7. A label strip according to one of claims 1 to 6 characterised in that the adhesive layer (3) is applied to the backing strip (1) in the form of at least one narrow strip.

## Revendications

1. Bande d'étiquettes constituée par une bande porteuse (1) et par des étiquettes (2) adhérant en série sur cette bande porteuse (1) au moyen d'une couche de colle (3) et dont le côté (4) tourné vers la couche de colle (3) peut être traité de manière à rejeter la colle et qui peuvent être fixées au moyen d'agrafes, ficelles d'emballage ou autres dispositifs d'attache sur une marchandise, bande caractérisée en ce que pour utiliser la bande d'étiquettes dans un appareil d'impression et de sortie d'étiquettes dans lequel la bande support est tirée pas à pas autour d'un dispositif de renvoi (15) sur lequel les étiquettes se séparent de la bande porteuse, les étiquettes (2) constituées par du carton léger d'environ 100 à 150 g/m² ou par une feuille de matière plastique ayant la rigidité correspondante du carton sont reliées ensemble par des éléments étroits (8) facilement séparables qui demeurent entre des sections de séparation courtes (7).

2. Bande d'étiquettes selon la revendication 1, caractérisée en ce que deux étiquettes successives (2a, 2b) forment une double étiquette et en ce qu'entre elles est réalisée par estampage une ligne d'affaiblissement déchirable (9).

3. Bande d'étiquettes selon la revendication 1, caractérisée en ce que dans chaque étiquette (2), on réalise un oeillet d'attache (10).

4. Bande d'étiquettes selon la revendication 3, caractérisée en ce que l'oeillet d'attache (10) est formé par une entaille (12) renfermant une languette sortable en forme de U par pression.

5. Bande d'étiquettes selon la revendication 3 ou la revendication 4, caractérisée en ce que l'oeillet d'attache (10) est disposé au voisinage d'un coin de l'étiquette (2).

6. Bande d'étiquettes selon la revendication 3 ou la revendication 4, caractérisée en ce que les bords latéraux des étiquettes (2a, 2b) sont d'une façon connue bombés en leur milieu et en ce que les oeillets d'attache (10) sont disposés dans ces zones bombées (13).

7. Bande d'étiquettes selon l'une des revendications 1 à 6, caractérisé en ce que la couche de colle (3) est appliquée sur la bande support (1) sous la forme d'au moins une bande étroite.
